# EUROPÄISCHE PATENTSCHRIFT

(11) **EP 0 646 678 B1**
(45) Veröffentlichungstag und Bekanntmachung des Hinweises auf die Patenterteilung: **10.02.1999**
(21) Anmeldenummer: 94115163.1
(22) Anmeldetag: 27.09.1994
(51) Int. Cl.: E03C 1/01, E04C 1/39, E04C 2/52

(54) **Vorgefertigter Sanitärbaustein**
Prefabricated sanitary contruction element
Elément de construction d'installation préfabriquée

(30) Priorität: 30.09.1993 DE 4333308; 11.05.1994 DE 4416569
(43) Veröffentlichungstag der Anmeldung: 05.04.1995
(73) Patentinhaber: Grumbach, Emil, D-35581 Wetzlar (DE)
(72) Erfinder: Grumbach, Emil, D-35581 Wetzlar (DE)
(74) Vertreter: Missling, Arne, Dipl.-Ing.

(56) Entgegenhaltungen:
- EP-A- 0 480 296
- DE-A- 2 249 788
- DE-U- 8 907 973
- FR-A- 2 228 905
- GB-A- 951 017
- US-A- 3 590 392

## Beschreibung

Die Erfindung betrifft einen Sanitärbaustein nach dem Oberbegriff des Patentanspruches 1 (siehe z.B. die EP-A-0 480 296).

Derartige Sanitärbausteine dienen einmal zur Befestigung und funktionalen Verknüpfung aller im Sanitärbereich erforderlichen sanitären Einrichtungen sowohl miteinander als auch mit der nächstgelegenen Raumwand und mit den Zu- und Abführungen von Wasser und Energie. Sie haben darüberhinaus die Aufgabe einer ästhetisch befriedigenden Verkleidung aller Bauelemente und müssen für einer Oberflächenhüllung wie beispielsweise für das Verlegen von Fliesen, für einen Farbanstrich oder dergleichen eingerichtet sein, insbesondere durch die Beschaffenheit ihrer Oberfläche.

Es versteht sich, daß die bauliche Verbindung der sanitären Einrichtungen mit der Raumwand form- und lagestabil erfolgen muß. Dazu ist es bekannt, die Sanitärbausteine als bis zu raumhohen Stahlmodulen auszubilden oder aus einem Skelett von entsprechend formsteifen Profilen zusammenzusetzen. Derartige Konstruktionen sind relativ aufwendig sowohl bei ihrer Vorfertigung als auch bei der Montage und Anpassung an die jeweiligen örtlichen, sehr unterschiedlichen Verhältnisse von Raum und Installation.

Die Erfindung hat sich die Aufgabe gestellt, einen Sanitärbaustein der eingangs näher bezeichneten Art so auszugestalten, daß er einfach und rationell herstellbar und einbaubar ist und dabei über lange Zeit form- und lagestabil im Raum verankert werden kann, ohne daß es dazu einer teuren und schweren Rahmenkonstruktion bedürfte.

Erfindungsgemäß wird die Aufgabe durch die Merkmale in dem kennzeichnenden Teil des Patentanspruches 1 gelöst; weitere Merkmale enthalten die Unteransprüche.

Ein derartiger Sanitärbaustein ist überall dort mit in den Füllkörper eingearbeiteten Versteifungen versehen, wo die Belastung des Füllkörpers von diesem allein nicht mit Sicherheit ertragen werden kann. Im Gegenzug sind belastungsneutrale Bereiche materialsparend als Hohlräume ausgebildet. Es kann zwar gelegentlich bereits ausreichend sein, die Versteifungen durch erhöhte Wanddicken auszubilden, in der Regel ist aber eine gesonderte Bewehrung aus einem versteifenden Werkstoff vorzuziehen. Werden dabei Holz- oder Spanplatten verwendet, dann können diese auch zur Befestigung von sanitären Einrichtungen mit verwendet werden. Ganz wesentlich trägt dazu die erfindungsgemäße Ausbildung von Distanzhülsen bei, so daß Formabweichungen im Bereich der benachbarten Raumwand, an dem der Sanitärbaustein anliegt, keinen Verzug des Sanitärbausteins nach sich ziehen können. Es bedarf dazu auch keines Ausgleiches an der Raumwand beispielsweise durch untergelegte Distanzstücke; vielmehr erfolgt der Ausgleich von der Frontseite her, die für den Installateur bequem zugänglich ist. Auch eine Nachstellung ist auf diese Weise völlig unproblematisch, so daß auch eine Vielzahl von Befestigungen gleichmäßig verwindungsfrei ausgeführt werden kann.

Die Erfindung wird nachstehend an Hand der Zeichnung näher erläutert. Es zeigen
- Fig. 1A und Fig. 1B: in jeweils vier Teilfiguren (a) bis (d) eine Sanitärzelle mit in unterschiedlicher Menge und Anordnung vorgesehenen erfindungsgemäßen Sanitärbausteinen in der Vorderansicht und der jeweils zugehörigen Draufsicht,
- Fig. 2A und Fig. 2B: eine Vorderansicht und die zugehörige Seitenansicht eines ersten erfindungsgemäßen Sanitärbausteines für ein Toilettenbecken mit frontseitig zugänglicher Bedienung der Spülung und mit eingeformtem Spülkasten,
- Fig. 3A und Fig. 3B: eine Vorderansicht und die zugehörige Draufsicht einer Anordnung entsprechend Fig. 2, aber mit von oben zugänglicher Bedienung der Spülung,
- Fig. 4A und Fig. 4B: eine Vorderansicht und die zugehörige Seitenansicht eines ersten erfindungsgemäßen Sanitärbausteines für ein Toilettenbecken mit frontseitig zugänglicher Bedienung der Spülung, aber mit eingeformter Aufnahme für einen Spülkasten,
- Fig. 5A uns Fig. 5B: eine Vorderansicht und die zugehörige mittig geschnittene Seitenansicht eines zweiten erfindungsgemäßen Sanitärbausteines für ein Waschbecken,
- Fig. 6A und Fig. 6B: eine Vorderansicht und die zugehörige mittig geschnittene Seitenansicht eines dritten erfindungsgemäßen Sanitärbausteines für ein Bidet,
- Fig. 7A bis Fig. 7D: eine Vorder-, Seiten-, Drauf- und Druntersicht eines Sanitärbausteines entsprechend Fig. 6, aber mit eingeformter Aufnahme für einen Spülkasten,
- Fig. 8A bis Fig. 8C: eine Vorder-, Seiten- und Draufsicht eines verkleideten Sanitärbausteines entsprechend Fig. 5 mit einer raumhohen Verkleidung der Verrohrung,
- Fig. 9A bis Fig. 9C: verschiedene erfindungsgemäß Verkleidungen für einen erfindungsgemäßen Sanitärbaustein in einer vergrößerten Einzelheit Z aus Fig. 10 bzw. 8C,
- Fig. 10: einen waagerechten Schnitt durch die Wandbefestigung eines Sanitärbausteins und
- Fig. 11: eine Einzelheit Y aus Fig. 10,
sämtlich in schematisch vereinfachter Darstellung.

Fig. 1 zeigt eine Sanitärzelle in verschiedener Ausstattung mit den angedeuteten erfindungsgemäßen Sanitärbausteinen S unterschiedlicher Größe und Funktion für ein Waschbecken W, ein Toilettenbecken T, ein Bidet B oder dergleichen. Während in den Teilfiguren (a) und (b) die Sanitärbausteine S jeweils mit Halteelementen 7,13,14 an einer ungestörten Raumwand R befestigt sind, zeigen die Teilfiguren (c) und (d), daß die gleichen Sanitärbausteine S auch eingemauert vorgesehen sein können und die Verrohrung L zumindest teilweise unverkleidet sein kann. In der Teilfigur (b) ist zu sehen, daß ein Sanitärbaustein S mit Füllstücken F ergänzt sein kann, die lediglich der Komplettierung der Raumkonfiguration dienen.

Ein einzelner Sanitärbaustein S ist jeweils in den Fig. 2 bis 8 in verschiedener Funktion abgebildet.

Der Sanitärbaustein S in der Fig. 2 ist für den Anschluß eines Toilettenbeckens T eingerichtet und enthält in einer Aufnahme 1 einen Spülkasten K für das Toilettenbecken T, wie er in der Fig. 3A besser zu erkennen ist, einschließlich der in einer Ausnehmung 3 zugänglichen, erforderlichen Steuerorgane 4 und der Betätigung 5. Die von einem Deckel 2 verschließbare Ausnehmung 3 ist in den Fig. 2 und 4 frontseitig und in der Fig. 3 von oben her zugänglich und erlaubt auch eine Prüfung der Funktion des Spülkastens K. Ein Zulauf 6 für das Spülwasser ist in einen aus geschäumtem Kunststoff bestehenden Füllkörper 10 vollständig eingeformt; ein zugehöriger Ablauf 8 kann ebenso (Fig. 2,3) angeordnet sein, er kann aber auch außerhalb des Füllkörpers 10 von einer bloßen Verkleidung 16 umgeben sein.

In der Fig. 2 sind neben Halteelementen 7 für die Halterung des Toilettenbeckens T noch Befestigungselemente 11 zur Anbringung des gesamten Sanitärbausteines S an der Raumwand R angedeutet; in den Fig. 10 und 11 sind die Einzelheiten besser zu erkennen.

Dort ist ein Sanitärbaustein S im waagerechten Schnitt dargestellt; eine Ausnehmung 11a leitet zu einem Gewindestutzen 11b über, dessen Muttergewinde 11c zusammen mit einem an einer Distanzhülse 11d ausgebildeten Bolzengewinde 11e eine Gewindeverbindung 11c,11e eines Stellgewindes darstellt, das zur axialen Verschiebung der Distanzhülse 11d an dem Gewindestutzen 11b dient. An ihrer dem Bolzengewinde 11e abgewandten Stirnseite liegt die Distanzhülse 11d an der Raumwand R an; um dies in jedem Falle sicherzustellen, ist die Gewindehülse 11d mittels einer frontseitig zugänglichen Schlüsselfläche 11f verstellbar.

Die Distanzhülse 11d umgibt einen Ankerschraubbolzen 11g, der mit seinem Spreizende 11h in der Raumwand R einbetoniert oder eingeschossen ist und frontseitig mittels einer auf ihm verschraubbaren Spannmutter 11i die Distanzhülse 11d festspannt.

Der Sanitärbaustein S ist in der Regel mit höhenverstellbaren Fußstützen 12 ausgerüstet, wie sie besonders in den Fig. 5 bis 7 gut erkennbar sind. Sie bestehen jeweils aus einer Gewindespindel, die an dem Füllkörper 10 mittels Feststellmuttern höhenverstellbar befestigt ist. Die Gewindespindel ist an dem Sanitärbaustein S frontseitig vorgesehen, wobei der Füllkörper 10 so weit ausgenommen ist, daß die Feststellmuttern gut zugänglich sind.

Gleichfalls in den Fig. 5 bis 7 sind in dem Füllkörper 10 ausgesparte Hohlräume 15 zu erkennen, die dort vorgesehen wurden, wo der Sanitärbaustein S auch unter Belastung durch die sanitären Einrichtungen W,T,B nahezu oder völlig spannungsfrei ist. Zum Ausgleich ist der Füllkörper 10 in den Bereichen, die einer Belastung ausgesetzt sind, wandverstärkt und/oder mit einer Bewehrung 9 ausgerüstet.

Der Füllkörper 10 besteht aus einem geschäumten Kunststoff, beispielsweise aus geschäumtem Polyurethan, der auch spangebend bearbeitet werden kann, beispielsweise, um weitere Halteelemente 13,14 vorsehen zu können.

Zur Stabilisierung der räumlichen Anordnung trägt auch die Verkleidung 16 bei. Eine solche Verkleidung 16 kann einerseits einen Sanitärbaustein S ummantelnd vorgesehen sein, es ist aber auch möglich, daß sie, unabhängig von einem Sanitärbaustein S, störende Einbauten verdeckt, beispielsweise die für den Sanitärbaustein S erforderliche Verrohrung L. Entsprechend der Fig. 8 ist es vorteilhaft, damit den Sanitärbaustein S bis zu der Raumdecke D zu ergänzen, so daß eine einzige quaderförmige Raumkonfiguration entsteht. An der Raumdecke D wird die Anbindung der Verkleidung 16 mittels eines Endstückes 17 längenausgleichend hergestellt, während für den Anschluß an den Sanitärbaustein S ein Verbindungsstück 18 vorgesehen ist. Die Fig. 9 zeigt drei verschiedene Ausbildungen der Verkleidung 16, die - jeweils U-förmig - aus einem der Raumwand R zugewandten Rückenstück 16a und einem Vorderstück 16b besteht.

### Aufstellung der Bezugszeichen

- 1: Aufnahme
- 2: Deckel
- 3: Ausnehmung
- 4: Steuerorgan
- 5: Betätigung
- 6: Zulauf
- 7: Halteelement
- 8: Ablauf
- 9: Bewehrung
- 10: Füllkörper
- 11: Befestigungselement
- 11a: Ausnehmung
- 11b: Gewindestutzen
- 11c: Muttergewinde
- 11d: Distanzhülse
- 11e: Bolzengewinde
- 11c,11e: Gewindeverbindung
- 11f: Schlüsselfläche
- 11g: Ankerschraubbolzen
- 11h: Spreizende
- 11i: Spannmutter
- 12: Fußstütze
- 13,14: Halteelement
- 15: Hohlraum
- 16: Verkleidung
- 16a: Rückenstück
- 16b: Vorderstück
- 17: Endstück
- 18: Verbindungsstück

- B: Bidet
- F: Füllstück
- K: Spülkasten
- L: Rohrleitung, Verrohrung
- R: Raumwand
- S: Sanitärbaustein
- T: Toilettenbecken
- W: Waschbecken
- W,T,B: (sanitäre) Einrichtung

## Patentansprüche

1. Vorgefertigter Sanitärbaustein zur baulichen Anbindung frontseitig vorgesehener sanitärer Einrichtungen (W,T,B) wie Waschbecken (W), Toilettenbecken (T), Bidets (B) und dergleichen an/in einer Raumwand (R) und mit an der Raumwand (R) vorzugsweise benachbart verlegten Rohrleitungen (L), die der erforderlichen Ver- und Entsorgung für die Frischwasser-Zufuhr und Abwasser-Abfuhr dienen, wobei in dem nach seiner Installation flies- und/oder anstreichbaren Sanitärbaustein (S) versenkbare Teile der sanitären Einrichtungen (W,T,B) wie Spülkästen (K) für die Toilettenbecken (T) und dergleichen so vorgesehen sind, daß eine für ihre Bedienung erforderliche Ausnehmung (3) in dem Sanitärbaustein (S) auch die Überwachung und Reparatur der in dem Sanitärbaustein (S) untergebrachten Bauteile zuläßt, wobei ferner in dem Sanitärbaustein (S) Halteelemente (7) für die Anbringung der sanitären Einrichtungen (W,T,B) an dem Sanitärbaustein (S) und Befestigungselemente (11) zum Verbinden des Sanitärbausteins (S) mit der Raumwand (R) und/oder einem anderen Sanitärbaustein (S) so vorgesehen sind, daß sie die Außenkontur des Sanitärbausteins (S) nicht überragen, und wobei weiterhin alle Einrichtungen (W,T,B) und Halteelemente (7) in einen Füllkörper (10) aus verschäumten Kunststoff eingebettet sind und zwar so, daß die für die Einrichtungen (W,T,B) notwendigen Rohrleitungs-Anschlüsse mit der Außenkontur des Sanitärbausteins (S) höchstens bündig sind,
dadurch gekennzeichnet, daß
(a) funktional nicht genutzte Raumkompartimente des Füllkörpers (10) als Hohlräume (15) ausgebildet sind,
(b) die an die Hohlräume (15) angrenzenden frontseitigen Anschluß-Bereiche des Füllkörpers (10) für die sanitären Einrichtungen (W,T,B) und/oder die Raumwand (R) zumindest teilweise mit Bewehrungen (9) versehen sind und
(c) die Befestigungselemente (11) jeweils mit einem verstellbaren Distanzhülse (11d) oder dergleichen an der Raumwand (R) oder einem weiteren Sanitärbaustein (S) so angebracht sind, daß Unregelmäßigkeiten der aneinanderliegenden Flächen der Sanitärbausteine (S) und/oder der Raumwand (R) ausgeglichen sind und die räumliche Orientierung des Sanitärbausteins (S) sicherstellt ist.

2. Sanitärbaustein nach Anspruch 1, dadurch gekennzeichnet, daß er als Baustein-Modul ausgebildet ist und wahlweise eine oder mehrere der sanitären Einrichtungen (W,T,B) vorgesehen sind.

3. Sanitärbaustein nach Anspruch 1 oder 2, dadurch gekennzeichnet, daß die erforderlichen Bau- und Funktionselemente unverlierbar mit Kunststoff eingeschäumt sind.

4. Sanitärbaustein nach Anspruch 1 oder 2, dadurch gekennzeichnet, daß Räume für die erforderlichen Bau- und Funktionselemente in dem Füllkörper (10) vorgeformt oder spangebend ausgearbeitet und diese auswechselbar in den Räumen vorgesehen sind.

5. Sanitärbaustein nach einem der Ansprüche 1 bis 4, dadurch gekennzeichnet, daß er mindestens teilweise von einer abdeckenden Verkleidung (16) umgeben ist, welche Aussparungen für die Bereiche aufweist, an denen die sanitären Einrichtungen (W,T,B) angeschlossen werden.

6. Sanitärbaustein nach Anspruch 5, dadurch gekennzeichnet, daß auf den Sanitärbaustein (S) eine weitere Verkleidung (16) ähnlicher Konfiguration aufsetzbar ist, die bis zu der Raumdecke (D) reicht und als Mantel für die erforderlichen Rohrleitungen (L) dient.

7. Sanitärbaustein nach Anspruch 5 oder 6, dadurch gekennzeichnet, daß die Verkleidung (16) zumindest teilweise mit einer Bewehrung (9) versehen ist.

8. Sanitärbaustein nach einem der Ansprüche 1 bis 7, dadurch gekennzeichnet, daß die Bewehrung (9) aus Holz- oder Spanplatten besteht.

9. Sanitärbaustein nach einem der Ansprüche 1 bis 8, dadurch gekennzeichnet, daß die Bewehrungen (9) allseitig von dem Kunststoff umgeben sind.

10. Sanitärbaustein nach einem der Ansprüche 1 bis 9, dadurch gekennzeichnet, daß er mit Ankerschraubbolzen (llg) an der Raumwand (R) befestigbar ist, die jeweils konzentrisch von der Distanzhülse (lld) umgeben ist.

11. Sanitärbaustein nach Anspruch 10, dadurch gekennzeichnet, daß die Distanzhülse (11d) in dem Sanitärbaustein (S) gelagert und mittels einer Gewindeverbindung (11c,11e) axial beweglich ist.

12. Sanitärbaustein nach Anspruch 11, dadurch gekennzeichnet, daß an seiner Frontseite ein nach innen gerichteter Gewindestutzen (11b) vorgesehen ist, dessen Muttergewinde (11c) mit einem Bolzengewinde (11e) auf der Distanzhülse (11d) die Gewindeverbindung (11c,11e) bildet.

13. Sanitärbaustein nach Anspruch 11 und 12, dadurch gekennzeichnet, daß frontseitig an der Distanzhülse (11d) eine Schlüsselfläche (11f) zur Betätigung der Gewindeverbindung (11c,11e) vorgesehen ist.

14. Sanitärbaustein nach einem der Ansprüche 10 bis 13, dadurch gekennzeichnet, daß die frontseitige Stirnfläche der Distanzhülse (11d) von einer auf dem Ankerschraubbolzen (11g) schraubbaren Spannmutter (11i) spannbar ist.

15. Sanitärbaustein nach Anspruch 13 oder 14, dadurch gekennzeichnet, daß die Schlüsselfläche (11f), die Feststellmutter und der an der Spannmutter (11i) überstehende Teil des Ankerschraubbolzens (11g) in einer konzentrischen Ausnehmung (11a) der Frontseite eingelassen sind.

16. Sanitärbaustein nach einem der Ansprüche 1 bis 15, dadurch gekennzeichnet, daß höhenverstellbare Fußstützen (12) vorgesehen sind.

## Claims

1. A prefabricated sanitary building block for structurally connecting frontally provided sanitary appliances (W,T,B), such as washbasins (W), toilet bowls (T), bidets (B) and the like, to/in a room wall (R) and to pipes (L) which are preferably laid adjacent to the room wall (R) and serve for the required supply of fresh water and discharge of waste water, components of the sanitary appliances (W,T,B), such as cisterns (K) for the toilet bowls (T) and the like, which can be sunk in the sanitary building block (S), able to be tiled and/or painted after its installation, being provided in such a way that a cutout (3) in the sanitary building block (S) required for their operation also allows the monitoring and repair of the building components accommodated in the sanitary building block (S), furthermore holding elements (7) for the attachment of the sanitary appliances (W,T,B) to the sanitary building block (S) and fastening elements (11) for connecting the sanitary building block (S) to the room wall (R) and/or to another sanitary building block (S) being provided in the sanitary building block (S) in such a way that they do not protrude from the outer contour of the sanitary building block (S), and furthermore all the appliances (W,T,B) and holding elements (7) being embedded in a filling body (10) made of foamed plastic, and to be precise in such a way that the pipe connections required for the appliances (W,T,B) are at most flush with the outer contour of the sanitary building block (S),
characterized in that
(a) functionally unused spatial compartments of the filling body (10) are formed as hollow spaces (15),
(b) the frontal connecting regions, adjoining the hollow spaces (15), of the filling body (10) for the sanitary appliances (W,T,B) and/or the room wall (R) are at least partly provided with reinforcements (9) and
(c) the fastening elements (11) are in each case attached, by an adjustable distance sleeve (11d) or the like, to the room wall (R) or to a further sanitary building block (S) in such a way that irregularities of the mutually contacting surfaces of the sanitary building blocks (S) and/or of the room wall (R) are compensated for and the spatial orientation of the sanitary building block (S) is ensured.

2. A sanitary building block according to Claim 1, characterized in that it is designed as a building-block module and optionally one or more of the sanitary appliances (W,T,B) are provided.

3. A sanitary building block according to Claim 1 or 2, characterized in that the required constructional and functional elements are captively encased with foamed plastic.

4. A sanitary building block according to Claim 1 or 2, characterized in that spaces for the required constructional and functional elements are preformed in the filling body (10) or formed by machining and the said elements are exchangeably provided in the spaces.

5. A sanitary building block according to one of Claims 1 to 4, characterized in that it is surrounded at least partly by a covering cladding (16) which has openings for the regions to which the sanitary appliances (W,T,B) are connected.

6. A sanitary building block according to Claim 5, characterized in that a further cladding (16) of similar configuration, which extends up to the room ceiling (D) and serves as a casing for the required pipes (L), can be placed on the sanitary building block (S).

7. A sanitary building block according to Claim 5 or 6, characterized in that the cladding (16) is provided at least partly with a reinforcement (9).

8. A sanitary building block according to one of Claims 1 to 7, characterized in that the reinforcement (9) consists of wood boards or particle boards.

9. A sanitary building block according to one of Claims 1 to 8, characterized in that the reinforcements (9) are surrounded by the plastic on all sides.

10. A sanitary building block according to one of Claims 1 to 9, characterized in that it can be fastened to the room wall (R) by anchor screw bolts (11g), each of which is surrounded concentrically by the distance sleeve (11d).

11. A sanitary building block according to Claim 10, characterized in that the distance sleeve (11d) is mounted in the sanitary building block (S) and is axially movable by means of a threaded connection (11c,11e).

12. A sanitary building block according to Claim 11, characterized in that an inwardly directed threaded stub (11b) is provided at its front, the nut thread (11c) of which threaded stub forming, with a bolt thread (11e) on the distance sleeve (11d), the threaded connection (11c,11e).

13. A sanitary building block according to Claim 11 and 12, characterized in that a spanner surface (11f) for actuating the threaded connection (11c,11e) is provided frontally on the distance sleeve (11d).

14. A sanitary building block according to one of Claims 10 to 13, characterized in that the frontal end face of the distance sleeve (11d) can be clamped by a clamping nut (11i) capable of being screwed on the anchor screw bolt (11g).

15. A sanitary building block according to Claim 13 or 14, characterized in that the spanner surface (11f), the locking nut and the part of the anchor screw bolt (11g) projecting from the clamping nut (11i) are let into a concentric recess (11a) of the front.

16. A sanitary building block according to one of Claims 1 to 15, characterized in that height-adjustable foot supports (12) are provided.

## Revendications

1. Equipement sanitaire préfabriqué destiné, en construction de bâtiments, à raccorder des installations sanitaires (W, T, B) prévues en façade, comme des cuvettes de lavabo (W), des cuvettes de WC (T), des bidets (B) ou similaires, sur ou dans une cloison (R) d'un local, et avec des canalisations (L), posées, de préférence, au voisinage, sur la cloison (R) du local et servant à l'alimentation et à l'évacuation nécessaires pour l'arrivée d'eau propre et le départ d'eaux usées, en prévoyant des pièces des installations sanitaires (W, T, B), telles que des chasses d'eau (K) pour les cuvettes de WC (T) ou similaires incorporées dans l'équipement sanitaire (S), que l'on peut revêtir de carreaux de céramique ou peindre après son installation, de telle façon qu'un évidement (3), requis pour l'entretien et situé dans l'équipement sanitaire (S), permette aussi le contrôle et la réparation des composants placés dans l'équipement sanitaire (S), en prévoyant, de plus, dans l'équipement sanitaire (S), des éléments de support (7) pour le montage des installations sanitaires (W, T, B) dans l'équipement sanitaire (S) et des éléments de fixation (11), destinés à relier l'équipement sanitaire (S) à la cloison (R) du local, et/ou à un autre équipement sanitaire (S), de telle façon qu'ils ne dépassent pas du contour extérieur de l'équipement sanitaire (S), et, de plus, en enrobant toutes les installations sanitaires (W, T, B) et tous les éléments de support (7) dans un corps de remplissage (10) en mousse de matière plastique expansée, et cela de telle façon que les raccords de canalisations nécessaires pour les installations sanitaires (W, T, B) soient au plus dans l'alignement du contour extérieur de l'équipement sanitaire (S),
caractérisé en ce que
a) des compartiments du corps de remplissage (10), non utilisés fonctionnellement, sont réalisés sous la forme de volumes creux (15),
b) les zones de raccordement du corps de remplissage (10), situées côté façade et voisines des volumes creux (15), pour les installations sanitaires (W, T, B) et/ou pour la cloison (R) du local, sont munies, au moins partiellement, d'armatures (9),
c) chacun des éléments de fixation (11) sont appliqués sur la cloison (R) ou sur un autre équipement sanitaire (S) avec une douille d'écartement (lld) ou similaire, de façon à compenser des irrégularités des surfaces en contact des équipements sanitaires (S) et/ou de la cloison (R) et de façon à garantir l'orientation dans l'espace de l'équipement sanitaire (S).

2. Equipement sanitaire suivant la revendication 1, caractérisé en ce qu'il est réalisé sous la forme d'un module et qu'une ou plusieurs installations sanitaires (W, T, B) sont prévues au choix.

3. Equipement sanitaire suivant la revendication 1 ou la revendication 2, caractérisé en ce que les éléments de construction et éléments fonctionnels requis sont enrobés de mousse de matière plastique de façon imperdable.

4. Equipement sanitaire suivant la revendication 1 ou la revendication 2, caractérisé en ce que des volumes sont préformés, ou sont usinés avec enlèvement de copeaux, dans le corps de remplissage (10) pour les éléments de construction et les éléments fonctionnels requis, et en ce que ceux-ci sont interchangeables dans ces volumes.

5. Equipement sanitaire suivant l'une des revendications 1 à 4, caractérisé en ce qu'il est enveloppé, au moins en partie, par un habillage de recouvrement (16) présentant des évidements pour les zones où seront raccordées les installations sanitaires (W, T, B).

6. Equipement sanitaire suivant la revendication 5, caractérisé en ce qu'on peut appliquer sur lui un autre habillage (16), de configuration analogue, qui s'étend jusqu'au plafond (D) du local, et qui sert d'enveloppe pour les canalisations requises.

7. Equipement sanitaire suivant la revendication 5 ou la revendication 6, caractérisé en ce que l'habillage (16) est équipé, au moins en partie, d'une armature (9).

8. Equipement sanitaire suivant l'une des revendications 1 à 7, caractérisé en ce que l'armature (9) est constituée de panneaux de bois ou de particules.

9. Equipement sanitaire suivant l'une des revendications 1 à 8, caractérisé en ce que l'armature (9) est entourée de la matière plastique sur toutes ses faces.

10. Equipement sanitaire suivant l'une des revendications 1 à 9, caractérisé en ce qu'il peut être fixé sur la cloison (R) par des boulons d'ancrage filetés (11g), qui sont chacun entourés concentriquement par la douille d'écartement (11d).

11. Equipement sanitaire suivant la revendication 10, caractérisé en ce que la douille d'écartement (11d) est maintenue dans l'équipement sanitaire (S) et peut se déplacer axialement au moyen d'une liaison par filetage (11c, 11e).

12. Equipement sanitaire suivant la revendication 11, caractérisé en ce que, du côté façade, il est prévu un support fileté (11b), dont le filetage femelle (11c) forme, avec un filetage mâle (11e) situé sur la douille d'écartement (11d), la liaison par filetage (11c, 11e).

13. Equipement sanitaire suivant la revendication 11 et la revendication 12, caractérisé en ce que, du côté façade, une surface (11f) pour une clef, destinée à actionner la liaison par filetage (11c, 11e), est prévue sur la douille d'écartement (11d).

14. Equipement sanitaire suivant l'une des revendications 10 à 13, caractérisé en ce que la surface en bout, côté façade, de la douille d'écartement (11d) peut être mise en serrage par un écrou de serrage (11i) vissable sur le boulon d'ancrage fileté (11g).

15. Equipement sanitaire suivant la revendication 13 ou la revendication 14, caractérisé en ce que la surface pour clef (11f), l'écrou de blocage et la partie du boulon d'ancrage fileté (11g) dépassant de l'écrou de serrage (11i) sont introduits dans un évidement (11a) du coté façade.

16. Equipement sanitaire suivant l'une des revendications 1 à 15, caractérisé en ce que sont prévus des pieds d'appui (12) réglables en hauteur.
